# FASCICULE DE BREVET EUROPEEN

(11) **EP 0 038 272 B1**
(45) Date de publication et mention de la délivrance du brevet: **28.09.1983**
(21) Numéro de dépôt: 81420003.6
(22) Date de dépôt: 09.01.1981
(51) Int. Cl.: F21V 5/00

(54) **Diffuseur de lumière**
Lichtdiffusor
Light diffuser

(30) Priorité: 14.04.1980 FR 8008843
(43) Date de publication de la demande: 21.10.1981
(73) Titulaire: ALLIBERT SA., 38340 Voreppe (FR)
(72) Inventeur: Chabanet, Jean-Paul, F-38100 Grenoble (FR)
(74) Mandataire: Maureau, Bernard

## Description

La présente invention a pour objet un diffuseur de lumière en forme de bandeau, réalisé en matériau synthétique transparent, avec une face externe texturée comportant une succession de creux et de parties en relief, s'étendant suivant la direction longitudinale du diffuseur, dont l'ensemble est divisé, par des séparations transversales, en parties adjacentes entre lesquelles existe un décalage vertical des creux et des parties en relief.

Un diffuseur de lumière de ce genre, qui peut être placé horizontalement à la partie supérieure de la façade d'une armoire de toilette munie d'un éclairage est déjà connu par la DE-A.2053271.

Ce document décrit une réalisation qui est censée assurer déjà les fonctions de dissimulation de la source lumineuse et d'élargissement de la surface éclairante, mais, par ses caractéristiques: face interne plane et lisse, face externe comportant des prismes, cette réalisation ne peut donner entièrement satisfaction; elle comporte des risques d'éblouissement et de fortes différences de luminosité entre les parties du diffuseur, compte tenu de ce que la face interne n'a aucune qualité optique particulière, et sa face externe avec prismes donne lieu à des réflexions totales qui réduisent la transmission de lumière.

La présente invention fournit des perfectionnements qui éliminent ces inconvénients en procurant réellement:
- une augmentation de la surface apparente de la source lumineuse, évitant l'éblouissement et supprimant les contrastes entre parties plus ou moins lumeuses du diffuseur;
- une amélioration de la transmission lumineuse du diffuseur.

Dans ce but, il est prévu selon l'invention que la face interne du diffuseur est grainée et présente également une texture, constituée par une succession de creux et de parties en relief à profil arrondi, s'étendant suivant la direction longitudinale du diffuseur, et que la texture de sa face externe est constituée par une succession ou une alternance de portions qui se subdivisent elles-mêmes en pics et en dépressions à profil arrondi, formant des ondulations.

Ainsi, non seulement la face externe est texturée, mais la face interne comporte elle aussi une texture constituée de parties en creux et en relief qui peuvent alterner, en outre, avec des parties planes, pour constituer des zones de transmission totale de la lumière. Ainsi, la lumière émise par la source lumineuse vient immédiatement se réfléchir ou se réfracter, d'où une diffusion de la lumière de cette source lumineuse, donnant une surface lumineuse importante. La texture de la face externe du diffuseur réalise, par le jeu des diverses réfractions de réflexions, un effet de "loupe" qui élargit encore la surface éclairante. Cette texture se caractérise par des formes en pics et en dépressions, mais toujours à profil arrondi, les dépressions étant notamment des dépressions à fond cylindrique, ce qui assure une transmission lumineuse améliorée si on la compare avec une texture réalisée sous la forme de prismes.

De toute façon, l'invention sera bien comprise à l'aide de la description qui suit, en référence au dessin schématique annexé représentant, à titre d'exemple non limitatif, une forme d'exécution de ce diffuseur de lumière, appliqué à une armoire de toilette.
Figure 1 est une vue d'ensemble, en perspective, montrant l'armoire avec son diffuseur;
Figure 2 est une section verticale, à échelle agrandie, à travers ce diffuseur.

Sur la figure 1 est représentée une armoire de toilette comportant de manière habituelle, sur sa façade, des portes pivotantes 1, 2, 3 surmontées d'un éclairage horizontal, avec un diffuseur de lumière 4 en forme de bandeau, la touche de commande 5 de l'interrupteur électrique étant dans le cas présent placée sur le diffuseur 4.

Ce diffuseur 4 est réalisé en matériau synthétique transparent, tel que polystyrène cristal, traité contre les rayons ultra-violets, ou métacrylate.

La figure 2 montre le détail des formes données au diffuseur 4, aussi bien sur sa face interne que sur sa face externe.

La face interne, subissant un grainage par exemple du type "papier verre 50", présente en coupe verticale une alternance de parties planes 6, de creux 7 et de parties en relief 8, ces diverses parties possédant des dimensions verticales relativement importantes (de l'ordre de 2 à 5 millimètres).

La face externe du diffuseur 4 possède des ondulations de texture plus fine. En faisant abstraction des bords inférieur et supérieur, cette face externe est constituée d'une alternance régulière de portions de deux types, indiquées respectivementA et B.

Chaque portion A, ayant par exemple une hauteur de 10 millimètres, se subdivise, de bas en haut, en:
- un pic inférieur 9,
- une première dépression à fond cylindrique 10,
- un pic intermédiaire 11,
- une seconde dépression à fond cylindrique 12, de rayon supérieur à celui de la première,
- une partie plane supérieure 13.

Chaque portion B, ayant par exemple une hauteur de 14 millimètres, se subdivise, de bas en haut, en:
- un pic inférieur 14,
- une première dépression à fond cylindrique 15,
- un premier pic intermédiaire 16,
- une deuxième dépression à fond cylindrique 17, similaire à la première,
- un second pic intermédiaire 18,
- une troisième dépression plus grande 19, à bords cylindriques et fond plat,
- une partie plane supérieure 20.

De plus, la partie plane supérieure 13 ou 20 de chaque portion A ou B se raccorde au pic inférieur 9 ou 14 de la portion située au-dessus par une petite rainure horizontale 21. On notera encore que:
- les parties planes 6 de la face interne sont situées à hauteur des plus petites dépressions 10, 15 et 17 de la face externe;
-les creux 7 de la face interne sont situés à hauteur des parties planes 13 et 20, et des pics 9 et 14, de la face externe; et
- les parties en relief 8 de la face interne sont situées à hauteur des plus grandes dépressions 12 et 19 de la face externe.

Bien que les trajets optiques soient complexes, on peut considérer d'une façon générale qu'une zone, telle que celle indiquée C, est une zone de transmission totale de la lumière, tandis que des zones, telles que celles indiquées D et E, sont des zones de réflexion.

Par ailleurs, comme le montre la partie supérieure gauche de la figure 1, l'ensemble du diffuseur 4 est divisé verticalement en de petites lamelles verticales 22 et 23, décalées verticalement, la largeur d'une lamelle étant, par exemple, de l'ordre de 9 millimètres.

Toutes les lamelles 22 et 23 possèdent le même profil (indiqué sur la figure 2) mais un léger décalage vertical d existe entre chaque lamelle 22 et les deux lamelles adjacentes 23, les lamelles 22 alternant avec celles 23. Le décalage d a été illustré aussi sur la figure 2, sur laquelle est représenté non seulement le profil d'une lamelle 22, mais aussi, en regard, la base et le sommet d'une lamelle 23.

Au-dessous d'un plan horizontal 24, et au-dessus d'un autre plan horizontal 25, les lamelles 22 et 23 ne sont plus différenciées et elles se raccordent, par des arrondis, aux faces inférieure 26 et supérieure 27 du diffuseur, qui ne possèdent pas de particularités.

Les lamelles 22 et 23 sont également interrompues, sur une grande partie de leur hauteur, à l'emplacement de la touche 5.

Les dimensions ont été données à titre purement indicatif, et le diffuseur n'a pas ses applications limitées aux armoires de toilette, mais convient à tout appareil d'éclairage, combiné à un meuble quelconque ou indépendant.

## Revendications

1. Diffuseur de lumière en forme de bandeau, réalisé en matériau synthétique transparent, avec une face externe texturée comportant une succession de creux et de parties en relief, s'étendant suivant la direction longitudinale du diffuseur, dont l'ensemble est divisé, par des séparations transversales, en parties adjacentés entre les quelles existe un décalage vertical des creux et des parties en relief, caractérisé en ce que sa face interne est grainée et présente également une texture, constituée par une succession de creux (7) et de parties en relief (8) à profil arrondi, s'étendant suivant la direction longitudinale du diffuseur (4), et en ce que la texture de sa face externe est constituée par une succession ou une alternance de portions (A, B) qui se subdivisent elles-mêmes en pics (9, 11, 14, 16, 18) et en dépressions (10, 12, 15, 17, 19) à profil arrondi, formant des ondulations.

2. Diffuseur de lumière selon la revendication 1, caractérisé en ce que les parties en creux (7) et en relief (8) de sa face interne alternent, en outre, avec des parties planes (6).

3. Diffuseur de lumière selon la revendication 1 ou 2, caractérisé en ce que les dépressions (10, 12, 15, 17, 19) de sa face externe sont des dépressions à fond cylindrique.

4. Diffuseur de lumière selon l'ensemble des revendications 2 et 3, caractérisé en ce que:
- les parties planes (6) de la face interne sont situées à hauteur des plus petites dépressions (10, 15, 16) de la face externe;
- les creux (7) de la face interne sont situés à hauteur de parties planes (13, 20) et de certains pics (9, 14) de la face externe, et
- les parties en relief (8) de la face interne sont situées à hauteur des plus grandes dépressions (12, 19) de la face externe.

5. Diffuseur de lumière selon l'une quelconque des revendications 1 à 4, caractérisé en ce qu'il est réalisé en polystyrène cristal, traité contre les rayons ultraviolets.

6. Diffuseur de lumière selon l'une quelconque des revendications 1 à 4, caractérisé en ce qu'il est réalisé en métacrylate.

7. Armoire de toilette munie d'un éclairage horizontal, caractérisée en ce qu'elle comporte application du diffuseur de lumière (4) selon l'une quelconque des revendications 1 à 6.

## Patentansprüche

1. Bandförmiger Lichtdiffusor aus transparentem Kunststoff mit einer strukturierten Außenseite, die eine sich in Längsrichtung des Diffusors erstreckende Aufeinanderfolge von vertieften und erhabenen Teilen aufweist, welche in ihrer Gesamtheit durch transversale Abtrennungen in aneinandergrenzende Teile unterteilt sind, zwischen denen eine vertikale kale Versetzung der vertieften und erhabenen Teile besteht, dadurch gekennzeichnet,
- daß seine Innenseite gekörnt ist und ebenfalls eine sich in Längsrichtung erstreckende, aus einer Aufeinanderfolge von vertieften (7) und erhabenen (8) Teilen mit abgerundetem Profil bestehende Struktur aufweist,
- und daß die Struktur seiner Außenseite aus einer Aufeinander- oder Wechselfolge von Bereichen (A, B) besteht, die sich ihrerseits wellenförmig in Spitzen (9, 11, 14, 16, 18 und Vertiefungen (10, 12, 15, 17, 19) mit abgerundetem Profil unterteilt.

2. Lichtdiffusor nach Anspruch 1, dadurch gekennzeichnet, daß die vertieften und die erhabenen Teile (7 bzw. 8) der Innenseite außerdem mit ebenen Teilen (6) abwechseln.

3. Lichtdiffusor nach Anspruch 1 oder 2, dadurch gekennzeichnet, daß die Vertiefungen (10, 12, 15, 17, 19) der Außenseite zylindrische Vertiefungen sind.

4. Lichtdiffusor nach Anspruch 1 und 2, dadurch gekennzeichnet,
- daß die ebenen Teile (6) der Innenseite auf der Höhe der kleinsten Vertiefungen (10, 15, 16) der Außenseite liegen,
- daß die vertieften Teile (7) der Innenseite auf der Höhe von ebenen Teilen (13, 20) der Außenseite liegen,
- und daß die erhabenen Teile (8) der Innenseite auf der Höhe der größten Vertiefungen (12, 19) der Außenseite liegen.

5. Lightdiffusor nach einen der Ansprüche 1 bis 4, dadurch gekennzeichnet, daß er aus gegen ultraviolette Strahlen behandeltem Polystyrol-Kristall hergestellt ist.

6. Lichtdiffusor nach einem der Ansprüche 1 bis 4, dadurch gekennzeichnet, daß er aus Metacrylat hergestellt ist.

7. Toilettenschrank mit einer horizontalen Beleuchtungseinrichtung, dadurch gekennzeichnet, daß an ihm der Lichtdiffusor nach einem der Ansprüche 1 bis 6 Anwendung findet.

## Claims

1. Light diffuser in the form of a band, formed from a transparent synthetic material having a textured external surface comprising a succession of hollow and raised portions extending in the longitudinal direction of the diffuser, the assembly of which is divided by transverse separations into adjacent portions between which there exists a vertical staggering of the hollowed and raised portions, characterised in that its internal surface is grained and also has a texture consisting of a succession of hollows (7) and riased portions (8) having a rounded profile, extending in the longitudinal direction of the diffuser (4), and in that the texture of its external surface is constituted by a succession or an alternation of portions (A, B) which are sub-divided into peaks (9, 11, 14, 16, 18) and depressions (10, 12, 15, 17, 19) having a rounded profile, which form undulations.

2. Light diffuser according to Claim 1, characterised in that the hollowed portions (7) and raised portions (8) on its internal surface alternate also with flat portions (6).

3. Light diffuser according to Claim 1 or 2, characterised in that the depressions (10, 12, 15, 17, 19) on its external surface are depressions having a cylindrical bottom.

4. Light diffuser according to Claims 2 and 3 taken together, characterised in that:
-the flat portions (6) of the internal surface are situated at the height of the smallest depressions (10, 15, 16) of the external surface;
- the hollows (7) on the internal surface are situated at the level of the flat portions (13, 20) and of certain peaks (9, 14) of the external surface, and
- the raised portions (8) on the internal surface are situated at the level of the deepest depressions (12, 19) of the external surface.

5. Light diffuser according to any of Claims 1 to 4, characterised in that it is formed from crystalline polystyrene, which has been treated so as to resist ultra violet radiation.

6. Light diffuser according to any of Claims 1 to 4, characterised in that it is formed from a methacrylate resin.

7. Toilet cabinet provided with horizontal lighting characterised in that it includes a light diffuser (4) according to any of Claims 1 to 6.
